# FASCICULE DE BREVET EUROPEEN

(11) **EP 0 623 304 B1**
(45) Date de publication et mention de la délivrance du brevet: **21.01.1998**
(21) Numéro de dépôt: 94106832.2
(22) Date de dépôt: 02.05.1994
(51) Int. Cl.: A47L 9/02

(54) **Suceur pour aspirateur de poussières**
Staubsaugerdüse
Vacuum cleaner nozzle

(30) Priorité: 05.05.1993 FR 9305389
(43) Date de publication de la demande: 09.11.1994
(73) Titulaire: MOULINEX S.A., F-93170 Bagnolet (FR)
(72) Inventeur: Leguay, Jacky Yves Louis, F-14123 Ifs (FR); Thomas, Gilbert Paul, F-14540 Soliers (FR)
(74) Mandataire: May, Hans Ulrich, Dr.

(56) Documents cités:
- WO-A-92/09231
- CH-A- 643 450
- FR-A- 2 439 577
- FR-A- 2 478 457
- GB-A- 2 072 495
- US-A- 4 888 851

## Description

L'invention concerne un suceur équipant les aspirateurs de poussières. Un tel suceur comprend généralement :
- un corps de montage ;
- une semelle horizontale solidaire du corps de montage, formant la base dudit corps et comportant une buse d'aspiration comprenant un canal débouchant sur la bordure frontale et sur les côtés latéraux de la semelle ;
- un manchon de raccordement comportant un conduit raccordé de façon étanche à la buse d'aspiration de ladite semelle ;
- une platine horizontale mobile qui porte une bavette s'étendant au moins sur le côté de la platine adjacent à la bordure postérieure de la semelle et qui est positionnée entre la partie supérieure de ladite semelle horizontale et la partie inférieure de la buse d'aspiration ;
- un dispositif de réglage en hauteur de la platine actionnable par un sélecteur monté mobile sur le corps de montage ;
- un premier dispositif de rappel élastique appliqué sur la partie supérieure de la platine horizontale mobile et destiné à faire occuper, de part et d'autre d'une position intermédiaire instable, deux positions utiles pour lesquelles la platine mobile occupe une position abaissée et une position relevée ;
- et au moins une roue porteuse montée rotative autour d'un axe porté par la semelle horizontale et placée à l'arrière de ladite semelle.

Dans les suceurs de type connu équipés d'au moins une roue porteuse facilitant ainsi le déplacement sur les surfaces à travailler, la platine horizontale mobile porte généralement sur la totalité de sa partie inférieure une brosse de frottement. Ladite platine peut se déplacer grâce au sélecteur entre une position abaissée pour laquelle la brosse fait saillie vers le bas par rapport à la semelle horizontale et une position relevée pour laquelle la brosse ne fait pas saillie par rapport à la semelle horizontale. Dans la position abaissée, la brosse est utilisée pour le nettoyage de sols lisses alors que dans la position relevée, la brosse est utilisée pour le nettoyage de sols tels que tapis ou moquettes. Dans un cas comme dans l'autre, lorsque les sols sont recouverts de déchets volumineux, l'utilisateur est obligé de soulever le suceur pour nettoyer la zone souillée. En effet, la semelle occupe soit une position abaissée dans laquelle les déchets volumineux ne peuvent pas être aspirés, soit une position relevée dans laquelle la brosse obture le passage des déchets. De plus, lorsque la platine est abaissée, le flux d'aspiration d'air est dispersé et l'aspiration d'air sur les bords latéraux du suceur est généralement imparfaite pour enlever les déchets le long des rebords que forment, par exemple, les plinthes d'une pièce d'une habitation.

Le but de l'invention est de remédier aux inconvénients précités en mettant en oeuvre un suceur permettant d'aspirer soit une surface comportant des déchets volumineux, soit une surface à déchets ordinaires et ce, quelle que soit la nature de la surface à nettoyer.

Selon l'invention, la semelle est montée mobile en hauteur à l'encontre d'un deuxième dispositif de rappel élastique par rapport à un axe agencé dans la région médiane de la semelle et supportant des moyens d'appui sur le sol, le dispositif de réglage en hauteur de la platine agissant sur ledit axe et donnant un mouvement conjugué agissant sur l'axe et la semelle faisant occuper, de part et d'autre d'une position intermédiaire instable, deux positions pour lesquelles soit la bordure frontale de la semelle occupe une position relevée et la platine porte bavette occupe une position abaissée, soit la bordure frontale de la semelle occupe une position abaissée et la platine porte bavette occupe une position relevée.

Grâce au suceur selon l'invention, le nettoyage par aspiration d'air frontal et latéral ainsi que la capacité d'absorption de différents déchets sont accrus. D'autre part, l'utilisateur de l'aspirateur muni du suceur selon l'invention n'a plus à se soucier de la nature du sol à nettoyer. Il a juste à tenir compte de l'état de la surface à nettoyer qui est soit une surface à déchets volumineux, soit une surface à déchets ordinaires. Suivant l'état de la surface considéré, l'utilisateur agit simplement sur le sélecteur déclenchant selon son positionnement, une aspiration "déchets volumineux" ou une aspiration "déchets ordinaires". Enfin, la conception d'un tel suceur est simple, assurant ainsi un montage facile et rapide lors de l'industrialisation et permettant donc de diminuer son coût de revient.

Les caractéristiques et avantages de l'invention ressortiront de la description qui va suivre, prise à titre d'exemple non limitatif, en référence aux dessins annexés dans lesquels :
- la figure 1 est une vue en perspective éclatée du suceur selon l'invention,
- la figure 2 est une vue en perspective arrachée à échelle agrandie de la partie droite du suceur de la figure 1 dans laquelle le corps de montage a été enlevé de manière à illustrer la position basse du suceur ;
- la figure 3 est une vue analogue à la figure 2 mais illustrant la position haute du suceur et dans laquelle la bavette portée par la platine a été retirée,
- la figure 4 est une vue latérale schématique du suceur selon l'invention dans la position basse,
- la figure 5 est une vue latérale schématique du suceur selon l'invention dans la position haute.

Dans un but de clarté, les mêmes références désignent les mêmes éléments sur toutes les figures.

Selon la figure 1, un suceur d'aspirateur de poussières 1 comporte un corps de montage 2 qui sert de couvercle de carter pour le suceur 1, une semelle horizontale 3 solidaire du corps de montage 2, formant la base dudit corps 2 et comportant une buse d'aspiration 4, un manchon de raccordement 5 comportant un conduit interne 6 raccordé de façon étanche à la buse 4 de la semelle 3 et dans lequel est monté en rotation un tube d'aspiration 7, et une platine horizontale mobile 8 portant une bavette 9 et positionnée entre la partie supérieure de la semelle et la partie inférieure de la buse d'aspiration 4.

La buse d'aspiration 4 comprend un canal d'aspiration 11 débouchant sur la bordure frontale 12 et sur les côtés latéraux 18 et 19 de la semelle horizontale 3.

La bavette couvre par exemple la bordure postérieure 13 de la platine 8 ainsi qu'une partie postérieure des côtés latéraux 14 et 15 de ladite platine 8 adjacente à la bordure postérieure 13. Le suceur 1 comporte au moins une roue porteuse. Dans l'exemple de réalisation décrit, le suceur comporte deux roues 16 et 17, montées rotatives autour d'un axe mobile non représenté porté par la semelle 3 et traversant, par exemple, deux alésages, non représentés, pratiqués à l'arrière de ladite semelle 3. La platine horizontale 8 est déplacée par un dispositif de réglage en hauteur 20 actionnable par un sélecteur 21 monté mobile sur le corps de montage 2.

Le sélecteur 21 comprend des axes alignés dont un seul 22 est représenté et, s'étendant vers l'extérieur transversalement par rapport à la semelle horizontale 3. Le corps de montage 2 présente sur sa partie supérieure, un trou 23 dans lequel est placé le sélecteur 21. La partie supérieure présentant le trou 23 comprend deux alésages creux dont un seul 24 est représenté et recevant les axes alignés pour permettre le basculement du sélecteur 21 autour desdits axes. Le sélecteur 21 comporte un moyen d'actionnement par exemple une languette 25 comprenant une mâchoire 26 et s'étendant transversalement par rapport aux axes alignés. La mâchoire 26 présente, par exemple, la forme d'un V inversé et comporte deux pattes 27 et 28 chevauchant le dispositif de réglage en hauteur 20. Lorsque l'utilisateur appuie sur le sélecteur 21, la languette 25 pivote et transmet au dispositif de réglage en hauteur 20 un mouvement de translation horizontal.

Le suceur 1 comporte un premier dispositif élastique 10 appliqué sur la platine 8 qui est destiné à faire occuper de part et d'autre d'une position intermédiaire instable deux positions utiles pour lesquelles la platine mobile occupe une position abaissée et une position relevée.

Selon l'invention, la semelle 3 est montée mobile en hauteur à l'encontre d'un deuxième dispositif de rappel élastique 29 par rapport à un axe 30 agencé dans la région médiane de la semelle et supportant des moyens d'appui 31 et 32 sur le sol, le dispositif de réglage en hauteur 20 de la platine agissant sur ledit axe 30 pour donner un mouvement conjugué agissant simultanément sur l'axe 30 et la semelle 3 et définissant, de part et d'autre d'une position intermédiaire instable, deux positions pour lesquelles soit la bordure frontale 12 de la semelle 3 occupe une position relevée et la platine 8 porte bavette 9 occupe une position abaissée, soit la bordure frontale 12 de la semelle 3 occupe une position abaissée et la platine 8 porte bavette 9 occupe une position relevée.

Les moyens d'appui sont constitués par au moins une roulette 31 montée rotative autour de l'axe 30. Dans l'exemple de réalisation représenté à la figure 1, les moyens d'appui comportent deux roulettes porteuses 31 et 32 qui font saillie de la semelle horizontale 3 à travers des trous 31' et 32' réalisés à l'arrière du canal d'aspiration 11 et à proximité des côtés latéraux 18 et 19 de ladite semelle 3. L'axe 30 des roulettes 31 et 32 s'étend de façon continue entre les côtés latéraux de la semelle 3 et la partie centrale dudit axe 30 est glissée sous la section de conduit formée par la semelle 3.

Selon les figures 2 et 3 représentant pour une meilleure compréhension une partie du suceur, le dispositif de réglage en hauteur 20 est constitué de deux coins 33 symétriques, solidaires l'un de l'autre qui sont positionnés de part et d'autre de la buse d'aspiration 4 et dont l'un 33 est relié au sélecteur 21. Chaque coin 33 présente deux surfaces actives différentes 34 et 35 en prise avec des moyens d'élévation pour agir de manière séparée sur la platine 8 et sur l'axe 30. Ceci provoque ainsi le mouvement conjugué de translation verticale agissant sur la platine, et de pivotement autour de l'axe de la roue agissant sur la semelle 3, afin d'obtenir une position basse dans laquelle la bordure frontale 12 de la semelle 3 occupe une position relevée et la platine 8 porte-bavette 9 occupe une position abaissée, et une position haute dans laquelle la bordure frontale 12 de la semelle 3 occupe une position abaissée et la platine 8 porte-bavette 9 occupe une position relevée.

L'autre partie du suceur non représentée sur les figures 2 et 3 est réalisée de façon symétrique par rapport à la buse d'aspiration 4.

Les moyens d'élévation sont constitués de deux plans inclinés 40 pratiqués dans la semelle 3, positionnés de part et d'autre de la buse d'aspiration 4. Chacun des plans inclinés 40 s'étend transversalement par rapport à la semelle horizontale 3 et présente un bord inférieur 44 qui définit avec une partie de la surface supérieure de la semelle 3 une première marche 36 sur laquelle repose le coin 33 dans la position basse et un bord supérieur 37 qui définit avec une autre partie de la surface supérieure de la semelle 3 une deuxième marche 38 sur laquelle repose le coin 33 dans la position haute après un coulissement sur ledit plan incliné 40.

Chaque coin 33 comporte une région antérieure comprenant un tronçon portant la surface active 34 qui est glissée en partie sous l'axe des moyens d'appui 31 et 32 ; une région centrale 43 sur laquelle un des coins 33 reçoit le moyen d'actionnement 25 du sélecteur 21 ; et une région postérieure comprenant un autre tronçon portant la surface active 35 qui est glissée sous la platine 8 dont la face inférieure présente une encoche 45 ayant un bord incliné 46. La surface active 34 de la région antérieure et la surface active 35 de la région postérieure viennent se positionner respectivement, pour la position basse, d'une part, entre la première marche 36 et l'axe 30, et, d'autre part, dans l'encoche 45, et, pour la position haute, d'une part, entre la deuxième marche 38 et l'axe 30 et, d'autre part, hors de l'encoche 45 sur la face inférieure de la platine 8.

Le coin 33 portant la surface active 34 présente une épaisseur inférieure à l'épaisseur du coin 33 portant la surface active 35 de manière que, lors du passage de la position basse à la position haute, l'élévation de la platine 8 soit plus ample que celle de la semelle 3.

Le bord incliné 46 de l'encoche 45 présente une pente orientée en sens inverse de la pente du plan incliné 40 de la semelle 3.

Dans l'exemple de réalisation représenté sur les figures 1, 2 et 3, le premier dispositif élastique 10 comporte deux tiges 47 et 48 qui sont positionnées de part et d'autre de la buse d'aspiration 4 et qui comprennent chacune une partie inférieure solidaire de la semelle, un corps traversant successivement une plaque 49 reliant les deux coins 33 et la platine 8, et une partie supérieure limitée par une tête 50 dont le diamètre est supérieure au diamètre du corps de tige, et deux ressorts 51 et 52 qui sont enfilés sur les tiges 47 et 48 et qui comportent chacun une extrémité inférieure appliquée contre la partie supérieure de la platine 8 et une extrémité supérieure appliquée contre la tête 50.

Le deuxième dispositif élastique 29 comporte deux autres tiges 53 et 54 qui sont positionnées de part et d'autre de la buse d'aspiration 4, qui comprennent chacune une partie inférieure solidaire de la semelle et présentant un trou au travers 53'-54' duquel passe l'axe 30 des moyens d'appui 31 et 32 et une partie supérieure limitée par une autre tête 55 dont le diamètre est supérieur au diamètre de la tige 53, et deux ressorts 56 et 57 qui sont enfilés sur les tiges 53 et 54 et qui comportent chacun une extrémité inférieure appliquée contre l'axe 30 des roulettes 31 et 32 et une extrémité supérieure appliquée contre la tête 55.

D'autres dispositifs de réglage en hauteur et d'autres dispositifs élastiques peuvent être envisagés sans sortir de l'invention.

Afin de mieux comprendre le fonctionnement du suceur selon l'invention, nous allons décrire les figures 4 et 5.

Dans la position représentée à la figure 4 et correspondant à une position basse, la platine 8 a une position abaissée et la bordure frontale 12 de la semelle 3 a une position relevée. De cette manière, lorsque l'utilisateur fait effectuer au suceur des mouvements de va-et-vient, les déchets volumineux se glissent facilement sous la bordure frontale 12 de la semelle 3 et sont aspirés par la buse d'aspiration 4. En effet, la bavette 9 s'étendant sur la bordure postérieure 13 de la semelle 3 et sur les côtés latéraux 14 et 15 de la platine 8 limite la dispersion du flux d'aspiration d'air due à l'élévation de la semelle et favorise ainsi l'aspiration frontale des déchets volumineux. Ainsi, il n'est plus nécessaire de faire effectuer par l'utilisateur un mouvement de bascule important de la semelle autour de l'axe des roues porteuses 16 et 17 au moyen du tube d'aspiration reliant le suceur.

Dans la position représentée à la figure 5 et correspondant à une position haute, la platine 8 a une position relevée et la bordure frontale 12 a une position abaissée.

Lors du passage de la position basse à la position haute, la platine effectue un mouvement de translation verticale et la semelle 3 effectue un léger mouvement de pivotement autour de l'axe 30 des roulettes 31 et 32. Dans un tel cas, la bordure frontale 12 de la semelle 3 est pratiquement au contact du sol 60, ce qui permet ainsi d'obtenir une aspiration frontale et latérale optimale. Le sol étant lisse ou revêtu d'un tapis ou d'une moquette, les déchets ordinaires se glissent aisément sous la bordure frontale 12 de la semelle 3 et sont ensuite aspirés par la buse d'aspiration 4.La buse d'aspiration 4 comprenant un canal 11 agencé sur la bordure frontale 12 de la semelle 3, les déchets situés par exemple à proximité d'une plinthe d'une pièce sont aspirés par le flux d'aspiration latérale qui est ainsi également optimisée.

## Revendications

1. Suceur (1) équipant les aspirateurs de poussières et comprenant :
- un corps de montage (2) ;
- une semelle horizontale (3) solidaire du corps de montage (2), formant la base dudit corps et comportant une buse d'aspiration (4) comprenant un canal (11) débouchant sur la bordure frontale (12) et sur les côtés latéraux (18,19) de la semelle ;
- un manchon de raccordement (5) comportant un conduit (6) raccordé de façon étanche à la buse d'aspiration (4) de ladite semelle (3) ;
- une platine horizontale mobile (8) qui porte une bavette (9) s'étendant au moins sur le coté de la platine adjacent à la bordure postérieure (13) de la semelle et qui est positionnée entre la partie supérieure de ladite semelle horizontale (3) et la partie inférieure de la buse d'aspiration (4) ;
- un dispositif de réglage en hauteur (20) de la platine (8) actionnable par un sélecteur (21) monté mobile sur le corps de montage (2) ;
- un premier dispositif de rappel élastique (10) appliqué sur la partie supérieure de la platine horizontale mobile (8) et destiné à faire occuper, de part et d'autre d'une position intermédiaire instable, deux positions utiles pour lesquelles la platine mobile occupe une position abaissée et une position relevée ;
- et au moins une roue porteuse (16,17) montée rotative autour d'un axe porté par la semelle horizontale (3) et placée à l'arrière de ladite semelle (3),
**caractérisé en ce que** la semelle (3) est montée mobile en hauteur à l'encontre d'un deuxième dispositif de rappel élastique (29) par rapport à un axe (30) agencé dans la région médiane de la semelle et supportant des moyens d'appui (31,32) sur le sol, le dispositif de réglage en hauteur (20) de la platine agissant sur ledit axe (30) pour donner un mouvement conjugué agissant sur l'axe (30) et la semelle (3) et définissant , de part et d'autre d'une position intermédiaire instable, deux positions pour lesquelles soit la bordure frontale (12) de la semelle (3) occupe une position relevée et la platine (8) porte bavette (9) occupe une position abaissée, soit la bordure frontale (12) de la semelle (3) occupe une position abaissée et la platine (8) porte bavette (9) occupe une position relevée.

2. Suceur selon la revendication 1,
**caractérisé en ce que** le dispositif de réglage en hauteur (20) est constitué de deux coins (33) solidaires l'un de l'autre qui sont positionnés de part et d'autre de la buse d'aspiration (4) et dont l'un (33) est relié au sélecteur (21), chaque coin (33) présentant deux surfaces actives différentes (34,35) en prise avec des moyens d'élévation pour agir de manière séparée sur la platine (8) et sur l'axe (30) provoquant ainsi un mouvement conjugué de translation verticale agissant sur la platine et de pivotement autour de l'axe de la roue agissant sur la semelle (3), afin d'obtenir une position basse dans laquelle la bordure frontale (12) de la semelle (3) occupe une position relevée et la platine (8) porte-bavette (9) occupe une position abaissée, et une position haute dans laquelle la bordure frontale (12) de la semelle (3) occupe une position abaissée et la platine (8) porte-bavette (9) occupe une position relevée.

3. Suceur selon la revendication 2,
**caractérisé en ce que** les moyens d'élévation sont constitués de deux plans inclinés (40) pratiqués dans la semelle (3), positionnés de part et d'autre de la buse d'aspiration (4), chacun des plans inclinés (40) s'étendant transversalement par rapport à la semelle horizontale (3) et dont, d'une part, le bord inférieur (44) définit avec une partie de la surface supérieure de la semelle (3) une première marche (36) sur laquelle repose le coin (33) dans la position basse et, d'autre part, le bord supérieur (37) définit avec une autre partie de la surface supérieure de la semelle (3) une deuxième marche (38) sur laquelle repose le coin (33) dans la position haute, après un coulissement sur ledit plan incliné (40).

4. Suceur selon la revendication 3,
**caractérisé en ce que** chacun des deux coins comporte une région antérieure comprenant un tronçon portant la surface active (34) qui est glissée en partie sous l'axe des moyens d'appui (31,32), une région centrale (43) sur laquelle un des coins (33) reçoit un moyen d' actionnement (25) du sélecteur (21) et une région postérieure comprenant un autre tronçon portant la surface active (35) qui est glissée sous la platine (8) dont la face inférieure présente une encoche (45) ayant un bord incliné (46) ; La surface active (34) de la région antérieure et la surface active (35) de la région postérieure venant se positionner respectivement, pour la position basse, d'une part entre la première marche (36) et l'axe (30), et, d'autre part, dans l'encoche (45), et, pour la position haute, d'une part, entre la deuxième marche (38) et l'axe, (30) et, d'autre part, hors de l'encoche (45) sur la face inférieure de la platine (8).

5. Suceur selon la revendication 4,
**caractérisé en ce que** le coin (33) portant la surface active (34) présente une épaisseur inférieure à l'épaisseur du coin (33) portant la surface active (35) de manière à obtenir une élévation plus ample de la platine (8) par rapport à celle de la semelle (3) .

6. Suceur selon la revendication 4,
**caractérisé en ce que** le bord incliné (46) de l'encoche (45) présente une pente orientée en sens inverse de la pente du plan incliné (40) de la semelle (3).

7. Suceur selon la revendication 6,
**caractérisé en ce que** le plan incliné (40) et le bord incliné (46) sont conformés, pour que lors du passage de la position basse à la position haute et inversement, les coins (33) coulissent librement sur la semelle (3) lorsque le sélecteur (21) est activé.

8. Suceur selon l'une quelconque des revendications précédentes,
**caractérisé en ce que** le premier dispositif élastique (10) comporte deux tiges (47,48) qui sont positionnées de part et d'autre de la buse d'aspiration (4) et qui comprennent chacune une partie inférieure solidaire de la semelle, un corps traversant successivement une plaque (49) reliant les deux coins (33) et la platine (8), et une partie supérieure limitée par une tête (50) dont le diamètre est supérieure au diamètre du corps de tige, et deux ressorts (51,52) qui sont enfilés sur les tiges (47,48) et qui comportent chacun une extrémité inférieure appliquée contre la partie supérieure de la platine (8) et une extrémité supérieure appliquée contre la tête (50).

9. Suceur selon l'une quelconque des revendications précédentes,
**caractérisé en ce que** le deuxième dispositif élastique (29) comporte deux autres tiges (53,54) qui sont positionnées de part et d'autre de la buse d'aspiration (4), qui comprennent chacune une partie inférieure solidaire de la semelle et présentant un trou (53',54') au travers duquel passe l'axe (30) des roulettes (31,32) et une partie supérieure limitée par une autre tête (55) dont le diamètre est supérieur au diamètre de la tige (53), et deux ressorts (56,57) qui sont enfilés sur les tiges (53,54) et qui comportent chacun une extrémité inférieure appliquée contre l'axe (30) des roulettes (31,32) et une extrémité supérieure appliquée contre la tête (55).

10. Suceur selon l'une quelconque des revendications précédentes,
**caractérisé en ce que** les moyens d'appui sont constitués par au moins une roulette (31,32) montée rotative autour de l'axe (30).

## Claims

1. Nozzle (1) equipping vacuum cleaners and comprising:
- a mounting body (2);
- a horizontal sole plate (3) integral with the mounting body (2), forming the base of the said body and having a suction pipe (4) comprising a duct (11) opening out on the front edge (12) and on the lateral edges (18, 19) of the sole plate;
- a connecting sleeve (5) having a conduit (6) sealingly connected to the suction pipe (4) of the said sole plate (3);
- a movable horizontal plate (8) which carries a flap (9) extending at least on the side of the plate adjacent to the rear edge (13) of the sole plate and which is positioned between the top part of the said horizontal sole plate (3) and the bottom part of the suction pipe (4);
- a device (20) for adjusting the plate (8) for height, actuatable by a selector (21) movably mounted on the mounting body (2);
- a first elastic return device (10) applied to the top part of the movable horizontal plate (8) and designed to cause to occupy, on each side of an unstable intermediate position, two useful positions for which the movable plate occupies a lowered position and a raised position; and
- at least one carrier wheel (16, 17) mounted so as to rotate about a shaft carried by the horizontal sole plate (3) and placed at the rear of the said sole plate (3),
characterised in that the sole plate (3) is mounted so as to be able to move in height counter to a second elastic return device (29) with respect to a shaft (30) arranged in the middle region of the sole plate and supporting means (31, 32) bearing on the floor, the device (20) for adjusting the plate in height acting on the said shaft (30) in order to give a combined movement acting on the shaft (30) and the sole plate (3) and defining, on each side of an unstable intermediate position, two positions in which either the front edge (12) of the sole plate (3) occupies a raised position and the plate (8) carrying the flap (9) occupies a lowered position, or the front edge (12) of the sole plate (3) occupies a lowered position and the plate (8) carrying the flap (9) occupies a raised position.

2. Nozzle according to Claim 1, characterised in that the height-adjustment device (20) consists of two wedges (33) fixed to each other, which are positioned on each side of the suction pipe (4) and one (33) of which is connected to the selector (21), each wedge (33) having two different active surfaces (34, 35) in engagement with raising means in order to act separately on the plate (8) and on the shaft (30), thus bringing about a combined movement of vertical translation acting on the plate and of pivoting about the shaft of the wheel acting on the sole plate (3) in order to obtain a low position in which the front edge (12) of the sole plate (3) occupies a raised position and the plate (8) carrying the flap (9) occupies a lowered position, and a high position in which the front edge (12) of the sole plate (3) occupies a lowered position and the plate (8) carrying the flap (9) occupies a raised position.

3. Nozzle according to Claim 2, characterised in that the raising means consist of two inclined planes (40) formed in the sole plate (3), positioned on each side of the suction pipe (4), each of the inclined planes (40) extending transversely with respect to the horizontal sole plate (3) and, firstly, the bottom edge (44) of which defines with a part of the top surface of the sole plate (3) a first step (36) on which the wedge (33) rests in the low position and, secondly, the top edge (37) of which defines with another part of the top surface of the sole plate (3) a second step (38) on which the wedge (33) rests in the high position, after a sliding on the said inclined plane (40).

4. Nozzle according to Claim 3, characterised in that each of the two wedges has a front region comprising a section carrying the active surface (34) which is partly slid underneath the shaft of the bearing means (31, 32), a central region (43) on which one of the wedges (33) receives a means (25) of actuating the selector (21), and a rear region comprising another section carrying the active surface (35) which is slid underneath the plate (8) whose bottom face has a notch (45) with an inclined edge (46); the active surface (34) of the front region and the active surface (35) of the rear region coming to be positioned respectively, for the low position, on the one hand between the first step (36) and the shaft (30), and, on the other hand, in the notch (45), and, for the high position, on the one hand, between the second step (38) and the shaft (30) and, on the other hand, out of the notch (45) on the bottom face of the plate (8).

5. Nozzle according to Claim 4, characterised in that the wedge (33) carrying the active surface (34) has a thickness less than the thickness of the wedge (33) carrying the active surface (35) so as to obtain a more ample raising of the plate (8) compared with that of the sole plate (3).

6. Nozzle according to Claim 4, characterised in that the inclined edge (46) of the notch (45) has a slope oriented in the opposite direction to the slope of the inclined plane (40) of the sole plate (3).

7. Nozzle according to Claim 6, characterised in that the inclined plane (40) and the inclined edge (46) are shaped so that, when going from to the low position to the high position and vice versa, the wedges (33) slide freely on the sole plate (3) when the selector (21) is activated.

8. Nozzle according to any one of the preceding claims, characterised in that the first elastic device (10) has two rods (47, 48) which are positioned on each side of the suction pipe (4) and which each comprise a bottom part fixed to the sole plate, a body passing successively through a panel (49) connecting the two wedges (33) and the plate (8) and a top part delimited by a head (50) whose diameter is greater than the diameter of the rod body, and two springs (51, 52) which are slipped on the rods (47, 48) and which each have a bottom end applied against the top part of the plate (8) and a top end applied against the head (50).

9. Nozzle according to any one of the preceding claims, characterised in that the second elastic device (29) has two other rods (53, 54) which are positioned on each side of the suction pipe (4), which each comprise a bottom part fixed to the sole plate and having a hole (53', 54') through which passes the shaft (30) of the wheels (31, 32) and a top part delimited by another head (55) whose diameter is greater than the diameter of the rod (53), and two springs (56, 57) which are slipped onto the rods (53, 54) and which each have a bottom end applied against the shaft (30) of the wheels (31, 32) and a top end applied against the head (55).

10. Nozzle according to any one of the preceding claims, characterised in that the bearing means consists of at least one wheel (31, 32) mounted so as to rotate about the shaft (30).

## Patentansprüche

1. Düse für Staubsauger, die aufweist:
■ ein Gehäuse (2);
■ eine horizontale Sohle (3), die am Gehäuse (2) befestigt ist und die Basis des Gehäuses bildet und eine Ansaugdüse (4) mit einem Kanal (11) aufweist, der an der Frontleiste (12) und an den seitlichen Flächen (18;19) der Sohle mündet;
■ eine Verbindungsmanschette (5) mit einer Leitung (6), die dicht an die Ansaugdüse (4) der Sohle (3) angeschlossen wird;
■ eine bewegliche horizontale Platine (8), die einen Schmutzfanglappen (9) trägt, welcher sich mindestens über die Seite der Platine neben der Rückleiste (13) der Sohle erstreckt, und die zwischen dem oberen Teil der horizontalen Sohle (3) und dem unteren Teil der Ansaugdüse (4) angeordnet ist;
■ eine Vorrichtung zur Höhenverstellung (20) der Platine (8), die durch einen am Gehäuse (2) beweglich angeordneten Schalter (21) betätigbar ist;
■ eine erste elastische Rückholvorrichtung (10), die auf dem oberen Teil der beweglichen horizontalen Platine (8) befestigt ist und beiderseits einer instabilen Zwischenposition die Düse in zwei Gebrauchsstellungen bringen kann, in welchen die bewegliche Platine eine abgesenkte oder eine angehobene Stellung einnimmt;
■ und mindestens ein tragendes Rad (16, 17), welches um eine von der horizontalen Sohle (3) getragene Achse drehbar angeordnet ist und im hinteren Teil der Sohle (3) angeordnet ist
**dadurch gekennzeichnet, daß** die Sohle (3) höhenbeweglich gegen eine zweite elastische Rückholvorrichtung (29) bezüglich einer im mittleren Bereich der Sohle angeordneten Achse (30) gehalten ist und Elemente (31, 32) zum Abstützen auf dem Boden trägt, wobei die Vorrichtung zur Höhenverstellung (20) der Platine die Achse (30) beaufschlagt, um eine doppelte Bewegung zu bewirken, indem sie die Achse (30) und die Sohle (3) beaufschlagt und beidseitig von einer instabilen Zwischenstellung zwei Positionen definiert, bei denen entweder die Frontleiste (12) der Sohle (3) eine angehobene Stellung und die den Schmutzfanglappen (9) tragende Platine (8) eine abgesenkte Stellung einnimmt, oder die Frontleiste (12) der Sohle (3) eine abgesenkte und die den Schmutzfanglappen (9) tragende Platine (8) eine angehobene Stellung einnimmt.

2. Düse nach Anspruch 1, **dadurch gekennzeichnet, daß** die Vorrichtung zur Höhenverstellung (20) aus zwei symmetrischen Keilen (33) gebildet ist, die aneinander befestigt und auf beiden Seiten der Ansaugdüse (4) angeordnet sind und von denen einer (33) mit dem Schalter (21) verbunden ist wobei jeder Keil (33) zwei verschiedene aktive Flächen (34, 35) aufweist, die in die Anheb-Elemente eingreifen und so getrennt die Platine (8) und die Achse (30) beaufschlagen, indem sie so eine zweifache Bewegung der Vertikalverschiebung, die auf die Platine wirkt, und die des Schwenkens um die Radachse des Rades, die auf die Sohle (3) wirkt, bewirken, um eine tiefe Stellung, in welcher die Frontleiste (12) der Sohle (3) eine angehobene Stellung und die Platine (8), welche den Schmutzfanglappen (9) trägt, eine abgesenkte Stellung einnimmt, und eine hohe Position zu erhalten, in welcher die Frontleiste (12) der Sohle (3) eine abgesenkte und die den Schmutzfanglappen (9) tragende Platine (8) eine angehobene Stellung einnimmt.

3. Düse nach Anspruch 2, **dadurch gekennzeichnet, daß** die Hebe-Elemente durch zwei in der Sohle (3) ausgebildete geneigte Ebenen (40) gebildet sind, die auf beiden Seiten der Ansaugdüse (4) angeordnet sind, wobei sich jede der geneigten Ebenen (40) quer bezüglich der horizontalen Sohle (3) erstreckt und von denen einerseits der untere Rand (44) mit einem Teil der oberen Fläche der Sohle (3) eine erste Stufe (36) definiert, auf welcher der Keil (33) in der tiefen Stellung ruht, und andererseits der obere Rand (37) mit einem anderen Teil der oberen Fläche der Sohle (3) eine zweite Stufe (38) definiert, auf welcher der Keil (33) in der hohen Stellung nach einer Verschiebung auf der geneigten Ebene (40) ruht.

4. Düse nach Anspruch 3, **dadurch gekennzeichnet, daß** jeder der beiden Keile (33) einen vorderen Teil mit einem Teilstück, das die aktive Fläche (34) trägt, die teilweise unter die Achse der Stützelemente (31, 32) geschoben ist; einen Mittelteil (43), auf welchem einer der Keile (33) ein Betätigungselement (25) des Schalters (21) aufnimmt; und einen hinteren Teil mit einem weiteren Teilstück aufweist, das die aktive Fläche (35) trägt, die unter die Platine (8) geschoben ist, deren untere Fläche eine Aussparung (45) mit einem geneigten Rand (46) aufweist; wobei für die tiefe Stellung die aktive Fläche (34) des vorderen Teils zwischen die erste Stufe (36) und die Achse (30) und die aktive Fläche (35) des hinteren Teils in die Aussparung (45) gelangt und für die hohe Stellung die aktive Fläche (34) des vorderen Teils zwischen die zweite Stufe (38) und die Achse (30) und die aktive Fläche (35) aus der Aussparung heraus auf die untere Fläche der Platine (8) gelangt.

5. Düse nach Anspruch 4, **dadurch gekennzeichnet, daß** der die aktive Fläche (34) tragende Keil (33) eine geringere Dicke als der die aktive Fläche (35) tragende Keil (33) aufweist, so daß die Anhebung der Platine (8) stärker ist als die der Sohle (3).

6. Düse nach Anspruch 4, **dadurch gekennzeichnet, daß** die Neigung des geneigten Randes (46) der Aussparung (45) in die entgegengesetzte Richtung zeigt wie die Neigung der geneigten Ebene (40) der Sohle (3).

7. Düse nach Anspruch 6, **dadurch gekennzeichnet, daß** die geneigte Ebene (40) und der geneigte Rand (46) übereinstimmen, so daß beim Übergang von der tiefen in die hohe Stellung und umgekehrt die Keile (33) frei auf der Sohle (3) gleiten, wenn der Schalter (21) aktiviert ist.

8. Düse nach einem der vorhergehenden Ansprüche, **dadurch gekennzeichnet, daß** die erste elastische Vorrichtung (10) zwei Stifte (47,48) aufweist, die auf beiden Seiten der Ansaugdüse (4) angeordnet sind und jeweils einen unteren an der Sohle befestigten Teil, einen Körper, der nacheinander eine Platte (49), die die beiden Keile (33) miteinander verbindet, und die Platine (8) durchquert, und einen oberen Teil, der durch einen Kopf (50) begrenzt wird, dessen Durchmesser größer ist als der des Stiftkörpers, und zwei Federn (51,52) aufweisen, die über die Stifte (47,48) gestreift sind und die jeweils ein unteres Ende, das gegen den oberen Teil der Platine (8) drückt und ein oberes Ende aufweisen, das gegen den Kopf (50) drückt.

9. Düse nach einem der vorhergehenden Ansprüche, **dadurch gekennzeichnet, daß** die zweite elastische Vorrichtung (29) zwei weitere Stifte (53, 54) aufweist, die auf beiden Seiten der Ansaugdüse (4) angeordnet sind und jeweils einen an der Sohle befestigten unteren Teil, der ein Loch (53', 54') aufweist, durch welches die Achse (30) der Stützelemente (31, 32) hindurchtritt, einen oberen Teil, der von einem anderen Kopf (55) begrenzt ist, dessen Durchmesser größer als der des Stiftes (53) ist, und zwei Federn (56, 57) aufweisen, die über die Stifte (53, 54) gestreift sind und die jeweils ein unteres Ende, das gegen die Achse (30) der kleinen Räder (31, 32) drückt und ein oberes Ende aufweisen, das gegen den Kopf (55) drückt.

10. Düse nach einem der vorhergehenden Ansprüche, **dadurch gekennzeichnet, daß** die Stützelemente durch mindestens ein kleines Rad (31, 32) gebildet sind, das um die Achse (30) drehbar gehalten ist.
